# DEMANDE DE BREVET EUROPEEN

(11) **EP 4 745 459 A1**
(43) Date de publication de la demande: **20.05.2026**
(21) Numéro de dépôt: 24214035.8
(22) Date de dépôt: 19.11.2024
(51) Int. Cl.: F23G 5/20, F27B 3/06, F27B 3/08, F27B 3/20, F27B 3/28, F27B 9/14, F27B 9/18, F27D 11/02, F27D 17/10, F27D 19/00

(54) **FOUR ELECTRIQUE A SOLES MULTIPLES**

(71) Demandeur: John Cockerill SA, 4100 Seraing (BE)
(72) Inventeur: MARECHAL, Denis, 4600 Visé (BE); COTTENIER, Gauthier, 4050 Chaudfontaine (BE); GAROT, Damien, 4520 Huccorgne (BE)
(74) Mandataire: AWA Benelux

(57) **Abrégé**

La présente invention se rapporte à un four à soles multiples ou multi-étages (1) pour réaliser au moins un traitement thermique à une température supérieure à 1000°C, caractérisé en ce que le dispositif de chauffage du four comporte au moins un ou plusieurs tubes radiants (16) incorporant une résistance électrique haute température (14) en porte-à-faux et fixé(s) à une première extrémité de manière rigide à ladite enveloppe extérieure (3) en dessous d'une sole (2) supérieure.

## Description

### Objet de l'invention

La présente invention se rapporte au domaine technique des réacteurs industriels pour réaliser des traitements thermiques, ou la combinaison de traitements thermiques, de matières solides, poudreuses ou pâteuses, tels que notamment le séchage, la pyrolyse, l'incinération, la torréfaction, la carbonisation, l'activation, la régénération, la calcination ou le grillage de telles matières.

La présente invention concerne plus particulièrement un four à soles multiples, encore appelé four à multi-étages (*multiple hearth furnace* ou MHF).

### Arrière-plan technologique et état de la technique

La figure 1 représente schématiquement un four à soles multiples 1, selon l'état de la technique. Il s'agit de la conception courante de ce type de four équipée de brûleurs et de réfractaires.

Un tel four 1 peut par exemple se présenter sous la forme d'une série de soles ou plaques de cuisson 2 généralement circulaires, disposées parallèlement les unes au-dessus des autres dans une enveloppe d'acier 3 généralement cylindrique et tapissée de réfractaire (non représenté).

Un arbre rotatif vertical 4 disposé selon l'axe du four porte des bras munis de râbles 5, c'est-à-dire des outils en forme de râteau, qui brassent la charge alimentant le four à son extrémité supérieure 6 et qui la déplacent à travers chaque sole 2 selon un chemin en spirale. La matière se déplace dans deux soles contiguës quelconques dans des directions opposées, respectivement vers le centre et vers l'extérieur du four, et vice versa. Pour ce faire, les soles 2 successives sont munies d'orifices respectivement situés à proximité de l'arbre vertical et de l'extrémité diamétrale des soles.

La biomasse ou la charge en général est fournie au niveau de la sole supérieure et râblée pour passer à travers celle-ci par les orifices précités débouchant sur la sole immédiatement inférieure, et ainsi de suite. La matière passe donc de cette manière sur et à travers chaque sole 2 vers le bas de l'installation à une sortie 7 où le produit est déchargé.

Des gaz chauds 13, circulant à contrecourant de la charge ou encore dans le même sens que cette dernière, portent le four à la température désirée et provoquent la ou les réactions souhaitées de traitement thermique de la charge. Traditionnellement, la chaleur est donc produite par la combustion soit de constituants de la charge elle-même, soit de carburant auxiliaire. Par exemple, des brûleurs à combustible liquide ou gazeux 8 peuvent être pourvus au travers de l'enveloppe extérieure 3 au niveau de certaines des soles 2.

On peut également injecter dans le four de la vapeur d'eau pour en améliorer le contrôle ou participer aux réactions de process. L'installation fonctionne généralement sous atmosphère contrôlée et comporte des moyens de contrôle de la température et du temps de séjour de la charge dans le four. L'alimentation en charge peut être adaptée en continu de manière à maintenir constante l'épaisseur du lit râblé à l'intérieur du four.

Ce type de four, pouvant atteindre des températures de l'ordre de 1000°C ou davantage, comporte en général des quantités importantes de réfractaire s'appuyant sur l'enveloppe extérieure. Ces derniers sont généralement constituées de briques assemblées dans des structures autoportantes dites en chapeau chinois, connues de l'homme de métier. L'épaisseur de réfractaire est typiquement de 10 à 30 cm, ou davantage. De plus, l'arbre central du four doit être refroidi par un dispositif 9 connu de l'homme de métier.

Selon une conception alternative non représentée, le four est un four métallique à chauffage indirect par fluide caloporteur. Cette alternative à la conception du MHF décrit ci-dessus est celle spécifiée dans le brevet EP 3 411 458 B1 : cette conception distincte de MHF, avec absence de réfractaires et de système de combustion, mais avec présence d'échangeur à fluide caloporteur, peut rentrer également comme base de l'état de l'art dans le cadre de la présente invention.

Par ailleurs, si l'on recherche d'autres modes de chauffage que ceux présentés ci-dessus, et dans le contexte actuel de chercher à réduire l'utilisation d'énergies fossiles, on connaît bien sûr les résistances électriques procurant un chauffage par effet Joule et qui sont utilisées dans de nombreuses applications industrielles. Il faut citer en premier lieu les étuves, tunnels de cuisson et fours à moufles, chauffés par des résistances électriques insérées dans les parois ou dans une sole.

Ainsi les lignes de recuit et de galvanisation des bandes d'acier comportent des tubes radiants électriques ou à combustion dans certaines sections de recuit, de maintien en température ou de survieillissement.

Enfin, le chauffage par effet Joule est également employé dans certains fours verriers, grâce à la conduction du verre à haute température entre deux électrodes plongeantes.

Le document WO 2000/017404 A1 divulgue un four à soles multiples comprenant plusieurs soles superposées pour la production de métal directement réduit à partir d'oxydes métalliques, caractérisé par des résistances électriques chauffantes qui sont disposées sous les soles individuelles ou sur l'enveloppe du four à soles multiples. La chaleur de processus nécessaire à la réduction des oxydes métalliques est produite par chauffage indirect des oxydes métalliques uniquement par les résistances électriques chauffantes, les résistances chauffantes étant avantageusement indépendantes les unes des autres. Les résistances électriques chauffantes peuvent aussi comporter une gaine de protection.

Le document WO 2014/107132 A1 divulgue un réacteur pressurisé dans lequel un gaz sous pression en écoulement est chauffé en étant transporté à travers un espace entre deux tubes concentriques. Le tube intérieur est chauffé par la chaleur rayonnante de résistances chauffantes et le tube est maintenu ouvert vers le trajet d'écoulement du gaz dans le récipient sous pression de sorte qu'une égalisation de pression est obtenue entre l'intérieur et l'extérieur du tube intérieur sans que le tube ne fasse partie du trajet d'écoulement du gaz.

### Buts de l'invention

La présente invention a pour but de ne plus utiliser, ou au moins de n'utiliser que partiellement, des combustibles liquides ou gazeux pour le chauffage du four.

L'invention vise notamment à éviter, totalement ou partiellement, l'usage de brûleurs et de ventilateurs d'air de combustion, l'absence de brûleur dans le MHF permettant d'éviter toute émission de CO2 liée à la combustion, en particulier d'origine fossile.

La présente invention a également pour but de fournir l'utilisation d'un système de contrôle spécifique du four.

### Principaux éléments caractéristiques de l'invention

Un premier aspect de la présente invention se rapporte à un four à soles multiples ou multi-étages pour réaliser au moins un traitement thermique à une température supérieure à 1000°C, comprenant une entrée supérieure de matière à traiter thermiquement, une sortie inférieure de matière traitée, un arbre central tournant, un dispositif de chauffage de la matière à traiter thermiquement, comprenant des résistances électriques, une enveloppe extérieure à laquelle sont fixées une pluralité de soles, au moins un bras de râblage au-dessus de chaque sole, configuré pour être mis en rotation par l'arbre central tournant, lesdites soles présentant alternativement et successivement une ouverture de déchargement de matière proximale de l'arbre et une ouverture de déchargement de matière distale de l'arbre, de manière à conférer à la matière à traiter un cheminement en spirale selon toute la hauteur du four, ledit four à soles multiples étant caractérisé en ce que le dispositif de chauffage précité comporte au moins un ou plusieurs tubes radiants incorporant une résistance électrique haute température en porte-à-faux et fixé(s) à une première extrémité de manière rigide à ladite enveloppe extérieure en dessous d'une sole supérieure.

Selon des modes d'exécution préférés de l'invention, le four à soles multiples comprend en outre au moins une des caractéristiques suivantes ou une combinaison appropriée de plusieurs d'entre elles :
- le dispositif de chauffage comprend une combinaison de tubes radiants incorporant une résistance électrique permettant une combustion par chauffe indirecte avec un ou plusieurs brûleurs à flamme directement réalisée dans le four, permettant une combustion par chauffe directe, et/ou éventuellement des canalisations radiantes contenant un fluide caloporteur solidarisées à une face d'une ou plusieurs soles ;
- des résistances électriques haute température sont fixées en outre sur les parois internes du four entre les soles, lesdites résistances électriques étant pourvues d'un moufle de protection ;
- chaque tube radiant incorporant une résistance électrique en porte-à-faux et fixé de manière rigide à ladite enveloppe extérieure est positionné entre ladite sole supérieure et le bras de râblage associé à la sole directement inférieure ;
- les tubes radiants incorporant une résistance électrique sont réalisés en acier inox haute température, en alliage nickel-chrome ou ni-chrome, en alliage fer-chrome-aluminium, en alliage de céramique métallique ou cermet, en céramique telle que carbure ou nitrure de silicium ou en alliage réfractaire tel que molybdène ou tungstène ;
- les résistances électriques haute température sont réalisées en alliage fer-chrome-aluminium, en alliage nickel-chrome ou nichrome, en molybdène, en carbure de silicium ou SiC, ou en disilicium de molybdène ou MoSi2 ;
- les moufles de protection sont réalisés en alliage fer-chrome-aluminium, en acier inoxydable résistant à la chaleur, en alliage nickel-chrome ou inconel, en carbure ou nitrure de silicium, ou en céramique réfractaire telle que alumine, mullite ou zircone stabilisée à l'yttrium ;
- un supportage est prévu pour la suspension des tubes radiants au niveau de ladite sole supérieur, à une seconde extrémité, tout en permettant la dilatation libre des tubes radiants ;
- la longueur des tubes radiants est au moins égale à la moitié, de préférence à 75%, du rayon du four cylindrique ;
- le four comprend des moyens de pilotage, en particulier de contrôle individuel et indépendant pour les résistances ;
- le four comporte des moyens pour réinjecter des gaz chauds de post-combustion, produits dans une première partie du four, dans une seconde partie du four ayant une température plus faible que celle de la première partie du four ;
- le four comporte des moyens pour injecter des gaz soit oxydants, soit réducteurs pour maintenir le caractère respectivement oxydant ou réducteur d'un étage.

Un deuxième aspect de l'invention se rapporte à une utilisation d'un four à soles multiples ainsi il est décrit ci-dessus, comme réacteur industriel en vue de réaliser un traitement thermique ou une combinaison ou succession de traitements thermiques de matières solides, poudreuses ou pâteuses, tels que le séchage, la pyrolyse, l'incinération, la torréfaction, la carbonisation, l'activation, la régénération, la calcination ou le grillage de telles matières.

Un troisième aspect de l'invention se rapporte à un procédé de contrôle et de pilotage d'un four à soles multiples ainsi qu'il est décrit ci-dessus, caractérisé en ce que lesdites résistances électriques sont contrôlées individuellement et de manière indépendante, et en ce que le suivi de la température à chacun des étages du four est réalisé au moyen de mesures distribuées, avec l'aide, dans certaines conditions opératoires, de techniques d'imagerie infrarouge et/ou d'un jumeau numérique, permettant d'optimaliser le transfert thermique, voire de s'approcher de manière flexible des conditions opératoires atteintes dans un four avec un (ou plusieurs) brûleur(s) à flamme directe.

### Brève description des figures

La figure 1 montre une vue schématique en coupe d'un four à soles multiples selon l'état de la technique.

La figure 2 montre une vue schématique en coupe d'un four à soles multiples selon une forme d'exécution de la présente invention.

La figure 3 représente une vue de détail en coupe d'un tube radiant en porte-à-faux positionné radialement dans un étage du four selon une forme d'exécution préférée de l'invention.

### Description de formes d'exécution préférée de l'invention

La présente invention propose de fournir une utilisation de résistances électriques à l'intérieur d'un four multi-étages, ainsi que la combinaison de cette utilisation de résistances électriques avec soit des tubes radiants pour brûleurs (combustion par chauffe indirecte) ou des brûleurs à flamme directement réalisée dans le four (combustion par chauffe directe), ou éventuellement des serpentins radiants chauffés par fluide caloporteur.

Selon une forme d'exécution de la présente invention représentée sur les figures 2 et 3, les résistances électriques 14 sont intégrées à l'intérieur d'un tube radiant 16 positionné et supporté de manière stable au travers de l'enceinte 3 et en-dessous des soles 2, plus particulièrement entre les soles 2 et les râbles 5.

Cette technique comprend l'emploi d'un matériau spécifique pour le tube, permettant de résister à des températures élevées, au-delà de 1000°C, et à des atmosphère oxydantes et potentiellement agressives et corrosives à l'intérieur du four, comme par exemple une atmosphère contenant de la vapeur d'eau, des molécules soufrées, etc. Les matériaux de choix seront de préférence les aciers inox haute température, les alliages nickel-chrome (ni-chrome), les alliages fer-chrome-aluminium, les alliages de céramique métallique (cermet), les céramiques (carbure ou nitrure de silicium) ou les alliages réfractaires (molybdène, tungstène). Le choix du matériau dépend de facteurs tel que la température de fonctionnement, l'atmosphère dans le four (oxydante, réductrice, corrosive) ou la durée de vie souhaitée du four.

Les résistances électriques haute température seront de préférence réalisées en alliage fer-chrome-aluminium, en alliage nickel-chrome (nichrome), en molybdène, en carbure de silicium (SiC) ou en disilicium de molybdène (MoSi2). Le choix du matériau sera dicté principalement par la température de service, puisque les résistances ne seront pas en contact direct avec l'atmosphère du four.

Comme représenté schématiquement sur la Figure 3, les tubes radiants 16 contenant les résistances 14 sont installés radialement en porte-à-faux, avec une fixation rigide du côté de l'enveloppe métallique 3 du MHF ainsi que de préférence avec un supportage 17 de conception spécifique par suspension de l'extrémité du tube radiant 16, connu en soi de l'homme de métier, permettant d'en soulager les efforts de porte-à-faux tout en permettant la dilatation différentielle entre ce tube et la sole supérieure qui le soutient.

Cette disposition des tubes radiants en porte-à-faux comporte un certain nombre d'avantages :
- un positionnement qui ne gêne pas significativement l'espace de travail se trouvant dans le four pour le passage des matières ;
- un chauffage homogène avec une meilleure distribution de la chaleur à coeur du four, en particulier pour les procédés requérant des température élevées uniformes ;
- des avantages structuraux dans la mesure où les éléments disposés en porte-à-faux permettant de réduire les tensions sur les parois et l'isolation du four, ce qui permet également d'augmenter la longévité du four.

Une variante de conception, lorsque les conditions de service l'exigent, consiste à ce que des résistances électriques 15 soient fixées sur les parois internes du MHF (figure 2 également), avec un moufle de protection de conception spécifique (non représenté).

Les moufles de protection de résistances pour fours à haute température sont des dispositifs essentiels qui entourent ou encapsulent les éléments chauffants pour assurer une meilleure durabilité, améliorer l'efficacité thermique, et protéger les éléments des conditions environnementales potentiellement agressives à l'intérieur du four.

Plus particulièrement les moufles de protection servent de barrière physique et thermique entre une résistance électrique et l'atmosphère intérieure du four. Ils aident à prolonger la durée de vie des résistances en les protégeant de l'oxydation, de la corrosion chimique, des gaz réactifs, et des dépôts de matériaux chauffés. Ils réduisent enfin la déformation des résistances sous l'effet des températures élevées et minimisent les pertes thermiques.

Avantageusement ces moufles ont une forme tubulaire ou semi-tubulaire de manière à entourer complètement la résistance ou à créer une plaque incurvée pour une protection partielle. La structure tubulaire favorise un transfert thermique uniforme tout en assurant une isolation adéquate. L'épaisseur du moufle dépend des conditions de fonctionnement. Une plus grande épaisseur offre une meilleure protection thermique, mais peut influencer le temps de montée en température.

Avantageusement les moufles de protection seront réalisés en alliage fer-chrome-aluminium, en acier inoxydable résistant à la chaleur, en alliage nickel-chrome ou inconel, en carbure ou nitrure de silicium, ou en céramique réfractaire telle que alumine, mullite ou zircone stabilisée à l'yttrium.

Le choix du matériau dépend de facteurs tels que la température de service, l'atmosphère dans le four (oxydante, réductrice, neutre) ou la présence de cycles thermiques fréquents. Dans des environnements très agressifs, les céramiques (SiC) ou les alliages nickel-chrome sont préférés pour leur durabilité et leur stabilité chimique.

L'invention permet d'obtenir une meilleure homogénéité de la température au niveau de chaque sole du MHF. Elle permet également de réduire le volume de gaz véhiculé dans le four et celui des fumées émises à l'extérieur. Ceci engendre aussi une réduction des envols de poussières et des conditions thermiques pouvant être mieux distinguées aux différents étages du four par l'utilisation de résistances contrôlées indépendamment les unes des autres. En conséquence, la ligne de traitement des fumées et les équipements qui la composent, tels que postcombustion, filtres, ventilateurs, etc., peuvent ainsi être de taille plus réduite et moins énergivores.

L'efficacité de chauffage étant meilleure, la consommation énergétique totale du four, de type électrique et non plus combustible, est également réduite drastiquement, jusqu'à 50%.

Le contrôle individuel des différentes résistances électriques et le suivi de la température à chacun des étages grâce à des mesures distribuées, avec dans certaines conditions opératoires, des techniques d'imagerie infrarouge et/ou un jumeau numérique, permettent avantageusement d'optimaliser le transfert thermique voire de s'approcher des conditions opératoires atteintes avec un (ou plusieurs) brûleur(s), et ce avec une grande flexibilité de fonctionnement.

Le remplacement d'une combustion par chauffe directe par une chauffe indirecte offre en outre l'avantage d'éviter les interactions thermochimiques entre l'atmosphère du four et le(s) produit(s) à traiter.

Dans le cas des tubes radiants, l'invention permet également une maintenance plus aisée en cas de panne du chauffage. En effet, la résistance électrique peut être conçue pour être retirée du four en laissant le tube radiant étanche à l'intérieur du four, ce qui permet d'éviter les échanges de gaz avec l'extérieur. Au contraire, le dépannage ou le remplacement d'un brûleur nécessite l'arrêt total et le refroidissement du four.

L'invention permet de supprimer le risque lié aux fuites de combustible gazeux ou liquide générant potentiellement des atmosphères explosives en cas de fuite aussi bien à l'intérieur du réacteur (étanchéité des vannes d'arrêt) qu'à l'extérieur (conduites et joints). De même, l'opération et la maintenance de l'équipement sont optimisés par la non-nécessité des opérations d'inertage.

Selon une forme d'exécution préférée de l'invention, le four comporte des moyens pour réinjecter les gaz chauds de post-combustion, produits dans une première partie du four, dans une seconde partie du four ayant une température plus faible que la première partie du four (non représenté).

Selon une autre forme d'exécution de l'invention, le four comporte des moyens pour injecter des gaz soit oxydants soit réducteurs pour conserver le caractère respectivement oxydant ou réducteur d'une sole.

### Liste des symboles de référence

- 1: Four à soles multiples (MHF)
- 2: Sole en réfractaire ou en métal
- 3: Enveloppe extérieure
- 4: Arbre central
- 5: Bras de râblage
- 6: Entrée supérieure de la charge
- 7: Sortie inférieure de la charge
- 8: Brûleur à combustible fossile
- 9: Refroidissement de l'arbre central
- 14: Résistance incorporée dans un tube radiant
- 15: Résistance de paroi latérale avec moufle
- 16: Tube radiant à résistance incorporé en porte-à-faux
- 17: Elément de supportage

## Revendications

1. Four à soles multiples ou multi-étages (1) pour réaliser au moins un traitement thermique à une température supérieure à 1000°C, comprenant une entrée supérieure (6) de matière à traiter thermiquement, une sortie inférieure (7) de matière traitée, un arbre central tournant (4), un dispositif de chauffage (8, 14, 15) de la matière à traiter thermiquement, comprenant des résistances électriques (14, 15), une enveloppe extérieure (3) à laquelle sont fixées une pluralité de soles (2), au moins un bras de râblage (5) au-dessus de chaque sole (2), configuré pour être mis en rotation par l'arbre central tournant (4), lesdites soles (2) présentant alternativement et successivement une ouverture de déchargement de matière proximale de l'arbre et une ouverture de déchargement de matière distale de l'arbre, de manière à conférer à la matière à traiter un cheminement en spirale selon toute la hauteur du four, ledit four à soles multiples (1) étant **caractérisé en ce que** le dispositif de chauffage précité comporte au moins un ou plusieurs tubes radiants (16) incorporant une résistance électrique haute température (14) en porte-à-faux et fixé(s) à une première extrémité de manière rigide à ladite enveloppe extérieure (3) en dessous d'une sole (2) supérieure.

2. Four à soles multiples (1) selon la revendication 1, **caractérisé en ce que** le dispositif de chauffage comprend une combinaison de tubes radiants (16) incorporant une résistance électrique (14) permettant une combustion par chauffe indirecte avec un ou plusieurs brûleurs (8) à flamme directement réalisée dans le four, permettant une combustion par chauffe directe, et/ou éventuellement des canalisations radiantes contenant un fluide caloporteur solidarisées à une face d'une ou plusieurs soles (2).

3. Four à soles multiples (1) selon la revendication 1, **caractérisé en ce que** des résistances électriques haute température (15) sont fixées en outre sur les parois internes du four entre les soles (2), lesdites résistances électriques (15) étant pourvues d'un moufle de protection.

4. Four à soles multiples (1) selon la revendication 1, **caractérisé en ce que** chaque tube radiant (16) incorporant une résistance électrique (14) en porte-à-faux et fixé de manière rigide à ladite enveloppe extérieure (3) est positionné entre ladite sole supérieure (2) et le bras de râblage (5) associé à la sole (2) directement inférieure.

5. Four à soles multiples (1) selon la revendication 1, **caractérisé en ce que** les tubes radiants (16) incorporant une résistance électrique (14) sont réalisés en acier inox haute température, en alliage nickel-chrome ou ni-chrome, en alliage fer-chrome-aluminium, en alliage de céramique métallique ou cermet, en céramique telle que carbure ou nitrure de silicium ou en alliage réfractaire tel que molybdène ou tungstène.

6. Four à soles multiples (1) selon l'une quelconque des revendications 1 ou 3, **caractérisé en ce que** les résistances électriques haute température (14, 15) sont réalisées en alliage fer-chrome-aluminium, en alliage nickel-chrome ou nichrome, en molybdène, en carbure de silicium ou SiC, ou en disilicium de molybdène ou MoSi2.

7. Four à soles multiples (1) selon la revendication 3, **caractérisé en ce que** les moufles de protection sont réalisés en alliage fer-chrome-aluminium, en acier inoxydable résistant à la chaleur, en alliage nickel-chrome ou inconel, en carbure ou nitrure de silicium, ou en céramique réfractaire telle que alumine, mullite ou zircone stabilisée à l'yttrium.

8. Four à soles multiples (1) selon la revendication 1, **caractérisé en ce qu'**un supportage (17) est prévu pour la suspension des tubes radiants (16) au niveau de ladite sole supérieur (2), à une seconde extrémité, tout en permettant la dilatation libre des tubes radiants (16).

9. Four à soles multiples (1) selon la revendication 1, **caractérisé en ce que** la longueur des tubes radiants (16) est au moins égale à la moitié, de préférence à 75%, du rayon du four cylindrique (1, 3).

10. Four à soles multiples (1) selon l'une quelconque des revendications précédentes, **caractérisé en ce qu'**il comprend des moyens de pilotage, en particulier de contrôle individuel et indépendant pour les résistances (14, 15).

11. Four à soles multiples (1) selon l'une quelconque des revendications précédentes, **caractérisé en ce que** le four comporte des moyens pour réinjecter des gaz chauds de post-combustion, produits dans une première partie du four, dans une seconde partie du four ayant une température plus faible que celle de la première partie du four.

12. Four à soles multiples (1) selon l'une quelconque des revendications précédentes, **caractérisé en ce que** le four comporte des moyens pour injecter des gaz soit oxydants, soit réducteurs pour maintenir le caractère respectivement oxydant ou réducteur d'un étage.

13. Utilisation d'un four à soles multiples (1) selon l'une quelconque des revendications précédentes, comme réacteur industriel en vue de réaliser un traitement thermique ou une combinaison ou succession de traitements thermiques de matières solides, poudreuses ou pâteuses, tels que le séchage, la pyrolyse, l'incinération, la torréfaction, la carbonisation, l'activation, la régénération, la calcination ou le grillage de telles matières.

14. Procédé de contrôle et de pilotage d'un four à soles multiples selon l'une quelconque des revendications 1 à 12, **caractérisé en ce que** lesdites résistances électriques (14, 15) sont contrôlées individuellement et de manière indépendante, et **en ce que** le suivi de la température à chacun des étages du four est réalisé au moyen de mesures distribuées, avec l'aide, dans certaines conditions opératoires, de techniques d'imagerie infrarouge et/ou d'un jumeau numérique, permettant d'optimaliser le transfert thermique, voire de s'approcher de manière flexible des conditions opératoires atteintes dans un four avec un (ou plusieurs) brûleur(s) à flamme directe.
